# EUROPÄISCHE PATENTSCHRIFT

(11) **EP 2 961 540 B1**
(45) Veröffentlichungstag und Bekanntmachung des Hinweises auf die Patenterteilung: **28.08.2019**
(21) Anmeldenummer: 14705496.9
(22) Anmeldetag: 18.02.2014
(51) Int. Cl.: B08B 9/032

(54) **VERFAHREN ZUR ENTFERNUNG VON BIOFILMEN AUS ANLAGEN ZUR BEREITSTELLUNG UND VERTEILUNG VON TRINK- UND BRAUCHWASSER**
METHOD FOR THE REMOVAL OF BIOFILMS FROM SYSTEMS WHICH SUPPLY AND DISTRIBUTE TAP WATER AND SERVICE WATER
PROCÉDÉ POUR LE DÉROCHAGE DES BIOFILMS DE INSTALLATIONS POUR LE MISE À DISPOSITION ET DISTRIBUTION DE EAU POTABLE ET EAU INDUSTRIELLE

(30) Priorität: 26.02.2013 DE 102013203156
(43) Veröffentlichungstag der Anmeldung: 06.01.2016
(73) Patentinhaber: Carela GmbH, 79618 Rheinfelden (DE)
(72) Erfinder: KRUMREY, Bernd, 79591 Eimeldingen (DE); REISGYS, Michael, CH-4132 Muttenz (CH); ERDINGER, Lothar, 68519 Viernheim (DE)
(74) Vertreter: Friese Goeden Patentanwälte PartGmbB
(86) Internationale Anmeldenummer: PCT/EP2014/053058
(87) Internationale Veröffentlichungsnummer: WO 2014/131648

(56) Entgegenhaltungen:
- EP-A1- 1 302 208
- DE-A1- 4 430 870
- DE-A1- 10 358 253
- DE-A1-102008 048 710
- DE-A1-102009 026 039
- DE-C- 193 648

## Beschreibung

Die Erfindung betrifft ein Verfahren zur Entfernung von Belägen, die überwiegend aus Biomasse mikrobiellen Ursprungs und Wasser bestehen und in dieser Anmeldung kurz als "Biofilme" bezeichnet werden, aus Anlagen zur Bereitstellung und zur Verteilung von Trink- und Brauchwasser, insbesondere aus Rohrleitungssystemen, sowie die Anwendung dieses Verfahrens im Rahmen der Reinigung derartiger Anlagen bzw. Rohrleitungssysteme.

Trinkwasser ist für den Menschen das wichtigste Lebensmittel. Es ist für die Gesundheit der Bevölkerung entscheidend, dass Trinkwasser einen einwandfreien Zustand aufweist. Das heißt, dass der Gehalt an chemischen Inhaltsstoffen und die mikrobiologischen Eigenschaften des Trinkwassers so beschaffen sein müssen, dass Menschen durch seinen Konsum nicht gesundheitlich beeinträchtigt werden oder gar erkranken können. Weiterhin ist es wichtig, dass Trinkwasser auf dem Weg von seiner Gewinnung und ggf. Aufbereitung bis zum Wasserhahn des Kunden diesen einwandfreien Zustand behält. Trinkwasser ist von Natur aus nicht keimfrei. Damit es nicht zu einer unkontrollierten und unzulässigen Keimvermehrung auf dem Weg von der Aufbereitung zum Verbraucher kommt, sind die anerkannten Regeln der Technik für den Bau und Allgemeinbetrieb von Trinkwasseranlagen, -rohrleitungen und -netzen einzuhalten.

Beim Umgang mit Trinkwasser ist zu berücksichtigen, dass die Bedingungen, unter denen die Wasserqualität gewährleistet bleiben muss, sehr verschieden sein können. Beispielsweise hängt in Wohnanlagen und auch bei gewerblichen Verbrauchern die Verweilzeit des Wassers in einem Rohrleitungsnetz vom aktuellen, unter Umständen zeitlich stark schwankenden Wasserverbrauch ab, und die Temperatur und der Sauerstoffgehalt des Wassers von den klimatischen Umgebungsbedingungen und der technischen Qualität des Rohrnetzes. Das kann dazu führen, dass Wasser identischer Ausgangsqualität in verschiedenen Anlagen in unterschiedlichem Ausmaß dazu neigt, an den wasserberührten Anlagenteilen, z.B. Rohrwänden, Beläge auszubilden.

Im Falle von Brauchwasserleitungen ist die mikrobiologische Reinheit weniger kritisch als bei Trinkwasser. Da Beläge in Form von Biofilmen jedoch auch in Brauchwasserleitungen vorhanden sein können und die Funktionsfähigkeit des Leitungssystems beeinträchtigen können, ist auch in solchen Leitungen in der Regel eine Entfernung von Biofilmen wünschenswert.

In der Praxis zeigt sich, dass bestimmte im Trinkwasser vorkommende Mikroorganismen in der Lage sind, sich an den Oberflächen der wasserberührten Anlagenteile und an Rohrinnenwänden anzulagern. Sie können dort überleben und sich auch vermehren. Es bilden sich im Laufe der Zeit die bereits genannten "Biofilme". Sie bestehen aus Mikroorganismen, der Extrazellulären Polymeren Substanz (EPS), welche von den Mikroorganismen gebildet wird, mineralischen Partikeln wie Sedimenten, Korrosionsprodukten, Kalk u.ä. und viel Wasser.

Die Zusammensetzung der EPS kann stark variieren. Sie weist jedoch meist eine gelartige oder schleimartige Konsistenz auf und stellt in der Praxis eine heterogene Mischung verschiedener makromolekularer Bestandteile dar. Sie enthält neben verschiedenen schleimbildenden Polysacchariden auch Proteine, z.T. in Form aktiver extrazellulärer Enyzme, sowie kleinere Anteile an Lipiden (Glykolipiden). Es wird üblicherweise angenommen, dass die EPS in der Regel von 70 - 95 Gew.-% der Trockenmasse eines Biofilms ausmacht, und dass der Wassergehalt typischer Biofilme bzw. der hydratisierten EPS im Bereich von 70 - 97 Gew.-%, insbesondere von 90 - 97 Gew.-% des Feuchtgewichts des Gesamt-Biofilms liegt.

Die EPS erfüllt verschiedene Funktionen, die für den Zusammenhalt des Biofilms und die Lebensfunktionen der Mikroorganismen, die darin vorhanden sind und ihn neubilden bzw. ständig regenerieren, essentiell sind. Zu den wichtigen Funktionen der EPS gehört die Vermittlung der Adhäsion des Biofilms an Oberflächen, die Aggregation von Zellen der Mikroorganismen und die Immobilisierung heterogener Bakterienpopulationen, der Schutz der Mikroorganismen des Biofilms gegen verschiedene chemische und physikalische Einwirkungen, so dass diese im Biofilm auch gegen zahlreiche Biozide wie beispielsweise Desinfektionsmittel und Antibiotika geschützt sind, sowie schließlich die Wasserrückhaltung bzw. Hydratisierung, die den Biofilm und die darin enthaltenen Mikroorganismen vor dem Austrocknen schützt. Die EPS absorbieren auch verschiedene Substanzen aus dem Wasser und können Enzyme enthalten, die die EPS zu einem bioaktiven Medium machen.

Die Biofilme stellen meist dünne und unregelmäßige Überzüge von meistens weicher Konsistenz auf den trinkwasserberührten Oberflächen dar. Der Biofilm haftet fest an den Oberflächen und wird normalerweise durch die Strömung in Rohrleitungen nicht abgetragen. Er passt seine Konsistenz der Strömungsgeschwindigkeit in Oberflächennähe an. Das heißt, dass je stärker die Strömung ist, umso dichter und gleichzeitig dünner ist der Biofilm. Bei geringer Strömung wächst hingegen ein weicherer, voluminöser Biofilm.

In einen Biofilm können sich auch für den Menschen pathogene Mikroorganismen, wie beispielsweise Pseudomonas aeruginosa, einnisten, wo sie im Schutz der von ihnen gebildeten EPS überleben und sich vermehren. Biofilme bilden ferner die Grundlage für das Wachstum von Amöben, die ihrerseits mit Legionellen kontaminiert sein können. Eine gesundheitliche Gefährdung durch zahlreiche andere Organismen, die in Biofilmen nachgewiesen werden konnten (z.B. bestimmte Mykobakterien), wird zumindest diskutiert.

Gelegentlich können sich kleinere oder größere Teile des Biofilms ablösen, so dass sie weggeschwemmt werden können und sich stromab an anderer Stelle wieder anheften können, wodurch in der Folge eine weitere Besiedlung des wasserführenden Systems erfolgt. Organismen aus dem Biofilm sind daher häufig auch in planktonischer Form im Wasser nachweisbar und können in dieser Form gegebenenfalls vom Menschen aufgenommen werden. Die Bestimmung derartiger planktonischer Organismen liefert jedoch kein zuverlässiges Bild der mikrobiologischen Belastung eines wasserführenden Systems, da die erfassbaren mobilen Organismen nicht das Ausmaß der Besiedlung eines wasserführenden Systems mit sessilen, im Mikrofilm gebundenen Mikroorganismen widerspiegeln.

Es ist daher wünschenswert, Biofilme aus den wasserführenden Systemen zuverlässig zu entfernen und ihre Neubildung möglichst zu verhindern oder wenigstens zu verzögern.

Eine zur Entfernung von Biofilmen grundsätzlich in Erwägung zu ziehende Maßnahme besteht in der Abtötung der Mikroorganismen im Biofilm mit bioziden Mitteln und damit in seiner Zerstörung, d.h. in einer Desinfektion der Anlagen und Anlagenteile, in denen sich Biofilme finden oder ausbilden können. Weiterhin ist denkbar, Biofilme ganz oder wenigstens teilweise mechanisch zu entfernen, ggf. in Kombination mit einer Desinfektion.

Eine prophylaktische chemische Desinfektion von frischem Trinkwasser, z.B. mit Chlor oder Ozon, mit der die Keimentwicklung und damit auch die Ausbildung von Belägen mikrobieller Herkunft bis zu einem gewissen Grad kontrolliert werden kann, ist in Deutschland nicht gewünscht.

Trinkwasser kann auf verschiedene Weise desinfiziert werden. Üblich ist beispielsweise eine Desinfektion unter Verwendung chemischer Desinfektionsmittel. Unter Desinfektion versteht man die Reduktion der Keimzahl bis auf ein Niveau, von dem aus keine Infektion mehr möglich ist. In der Vergangenheit hat man die desinfizierende Wirksamkeit von Mitteln in erster Linie anhand ihrer Wirkung auf in einem wässrigen Medium dispergierte (planktonische) Mikroorganismen bestimmt. Dabei wurde die Tatsache, dass die Mikroorganismen in Biofilmen durch die EPS geschützt sind, nicht ausreichend berücksichtigt, so dass in der Praxis die desinfizierende Wirkung häufig nicht den Erwartungen entsprach. Generell ist festzustellen, dass im Hinblick auf die Entfernung von Biofilmen, insbesondere bei Praktikern, diesbezüglich noch erhebliche Verständnislücken bestehen.

Als für die Wasserbehandlung zugelassene Desinfektionswirkstoffe mit Depotwirkung, die an planktonischen, also nicht in Biofilmen sesshaften Mikroorganismen getestet wurden, sind zu nennen Chlorgas, Chlorverbindungen wie Natrium- oder Calciumhypochlorit und Chlordioxid. Für besondere Fälle sind auch chlorabspaltende Mittel wie z.B. Di- oder Trichlorisocyanursäure zugelassen. Letztendlich beruht die Desinfektionswirkung dieser Mittel auf den oxidierenden Eigenschaften der hypochlorigen Säure. Alle eingesetzten Wirkstoffe sind jedoch Gefahrstoffe, die teilweise mit "giftig" oder "sehr giftig" gekennzeichnet werden müssen. Aufwändige Arbeitsschutz-, Transport- und Lagervorschriften sind beim Umgang mit diesen Stoffen einzuhalten. Es werden besondere Dosiertechniken mit den entsprechenden Sicherheitseinrichtungen für diese Stoffe gebraucht. Maximale Zugabemengen und Grenzwerte im Trinkwasser sind behördlich festgelegt. Die Grenzwerte müssen eingehalten werden, was eine entsprechend aufwändige chemisch-analytische Überwachung des so behandelten Trinkwassers erfordert.

Dennoch kann durch den Einsatz von Chlor bzw. Chlorverbindungen die Bildung von Biofilmen nicht verhindert werden. Eine effektive Zerstörung und Entfernung von Biofilmen durch den Einsatz von Chlor erfordert extrem hohe Dosierungen (z.B. das sechzigfache des Grenzwertes der Trinkwasserverordnung) und führt sehr häufig nicht zum gewünschten Ergebnis, da die Bakterien in den Biofilmen durch Matrixeffekte sehr gut geschützt werden. Die Entfernung dieser fest anhaftenden organischen Matrix ist somit ein zentrales Problem.

Mineralische anorganische Ablagerungen und Inkrustationen oxidischer und/oder carbonatischer Natur, die Substanzen mikrobiellen Ursprungs in der Regel als Einschlüsse und/oder als oberflächliche Schleimfilme (EPS-Schichten) enthalten und die insbesondere aus kaltem Frischwasser aufgebaut werden, können chemisch mit sauren, sauren und gleichzeitig oxidierenden bzw. reduzierenden Mitteln (vgl. zum Beispiel DE 32 44 443 A1 und DE 44 28 027 A1) sowie auch mit alkalischen Reinigungslösungen entfernt werden. Derartige mineralische Ablagerungen bilden meist dicke, massive und dichte Schichten, und die chemischen Mittel zur Entfernung solcher Schichten müssen in erster Linie in der Lage sein, die anorganischen, mineralischen Krusten aufzulösen. Die benötigten Mittel sind häufig Gefahrstoffe und Gefahrgüter. Man verwendet sie deshalb nur dann, wenn eine Belagauflösung mit anderen Mitteln nicht möglich ist. Der Einsatz dieser Reinigungsmittel erfordert bezüglich Transport und Lagerung, Dosier- und Spültechnik, Arbeitsschutz und Schulung bei der Anwendung sowie der sachgerechten Entsorgung der Spülwässer besonderen Aufwand. Nach dem Einsatz muss geprüft und sichergestellt werden, dass eventuelle Reinigungsmittelreste vollständig aus einem behandelten Trinkwassersystem entfernt wurden, damit Konsumenten durch Reste der Reinigungsmittel nicht beeinträchtigt werden.

Es wird auch versucht, Ablagerungen und Biofilme in wasserführenden Systemen hydromechanisch durch eine kombinierte Luft-Wasser-Spülung abzutragen und auszuspülen. Bei solchen Verfahren, die in verschiedener apparativer Ausgestaltung beispielsweise beschrieben werden in den deutschen Gebrauchsmustern G 85 02 327.2 oder DE 202 01 782 U1 oder in den veröffentlichten deutschen Patentanmeldungen gemäß DE 196 41 629 A1 und DE 10 2008 056 522 A1, geht es stets nur darum, die Wirkung des strömenden Wassers im Sinne einer besseren Verwirbelung und Verstärkung der auf die zu entfernenden Beläge einwirkenden Stoß- und Scherkräfte zu erhöhen. Zu diesem Zwecke werden in abwechselnden kurzen zeitlichen Intervallen Pressluft und Wasser durch die zu behandelnde Rohrleitung getrieben. Durch die sehr starken Turbulenzen und Kavitationserscheinungen und die hohen Strömungsgeschwindigkeiten an den Grenzflächen zwischen Luft und Wasser werden lockere Ablagerungen und Biofilme von den trinkwasserberührten Oberflächen abgerissen. Da Luft und Wasser in verwirbelter Form oder in Form sich abwechselnder, leitungsausfüllender Gasblasen oder Gasblöcke auf die Beläge einwirken, bleiben das Gas feuchtigkeitsgesättigt und die Beläge stets durchfeuchtet, weshalb es zu keinen Trocknungseffekten kommen kann.

Bei derartigen Verfahren werden die Auswirkungen der Reinigung auf die Mikrobiologie nur am Rande berücksichtigt. Wissenschaftliche Nachweise über einen vollständigen Austrag von Belägen, insbesondere auch von Biofilmen, sind nicht bekannt. In jedem Falle ist daher bei derartigen hydromechanischen Verfahren ein nachgelagerter Desinfektionsschritt mittels chemischer Desinfektion erforderlich, um verbleibende Mikroorganismen oder Biofilmreste möglichst vollständig abzutöten oder wenigstens zu immobilisieren. Für die genannte hydromechanische Technik ist ein vergleichsweise aufwändiger Gerätepark und Spezialwissen beim Einsatz nötig. Die Pressluft muss z.B. sehr sauber und ölfrei sein, da Ölreste für Mikroorganismen verwertbar sind und so zu starken Keimvermehrungen nach der Behandlung führen können. Es werden beim Einsatz auch lose mineralische Ablagerungen wie die häufig auftretenden braun gefärbten eisenhydroxid-haltigen Partikel oder auch Kalkbeläge mitgerissen.

DE 4430870 A1 offenbart ein Verfahren zur Reinigung und Korrosionsbeseitigung von Gebäudewasserinstallationen, bei dem zur Vorbehandlung im Wechsel heiße getrocknete Druckluft und ein kaltes Gas, insbesondere Kohlendioxidgas, durch die entleerte Gebäudewasserinstallation geleitet werden und die durch thermische Spannungen gelockerten Verkrustungen mit Wasser ausgespült werden. DE 102009026039 A1 offenbart ein Reinigungs- und Desinfektionsverfahren zur Entfernung von Ablagerungen aus Rohren, Schläuchen und Behältern, bei dem sowohl eine Behandlungsflüssigkeit als auch gasförmige Medien zur Anwendung kommen, wobei Druckluft zur Vernebelung der Behandlungsflüssigkeit und zum Ausblasen der Flüssigkeit und Trocknung verwendet werden kann.

Die nachhaltige Entfernung von Biofilmen ist somit problematisch hinsichtlich der vollständigen und nachhaltigen Entfernung der Biofilme sowie der in der Folge der Reinigungsmaßnahmen auftretenden Kontaminationen des Wassers. Die derzeit auf dem Markt verfügbaren Lösungsansätze weisen keine ausreichende Wirksamkeit bezüglich einer Beseitigung von Biofilmen unter Unschädlichmachung und Entfernung unerwünschter Mikroorganismen aus den behandelten Anlagen auf, insbesondere aus Anlagen zur Bereitstellung und zur Verteilung von Trink- und Brauchwasser wie z.B. aus Rohrleitungssystemen und Rohrnetzen.

Es ist Aufgabe der vorliegenden Erfindung, ein neuartiges Verfahren zur Verfügung zu stellen, das die Mikrobiologie in derartigen Systemen besonders berücksichtigt und mit dem Biofilme und mit ihnen auch eventuelle eingelagerte pathogene Mikroorganismen aus Trinkwasseranlagen, -rohren
und -rohrnetzen mit hoher Effizienz und nachhaltig entfernt werden können.

Diese Aufgabe wird durch ein Verfahren gelöst, dessen Grundmerkmale im Anspruchssatz in Patentanspruch 1 beschrieben werden.

Vorteilhafte Ausgestaltungen eines solchen Verfahrens ergeben sich für den Fachmann aus den Unteransprüchen 2 bis 7 und dem Studium der nachfolgenden Beschreibung von derzeit besonders in Erwägung gezogenen Ausführungsformen eines erfindungsgemäßen Verfahrens.

Nachfolgend wird zur Erläuterung auf eine Figur 1 Bezug genommen, die das technologische Schema einer möglichen Ausführungsform eines erfindungsgemäßen Verfahrens zeigt.

Die vorliegende Erfindung setzt an der an sich bekannten Tatsache an, dass Biofilme und auch die darin enthaltenen Mikroorganismen zum größten Teil aus Wasser bestehen und dass ein Biofilm seine verschiedenen Funktionen nur dann erfüllen kann, wenn er einen ausreichenden Wassergehalt aufweist. Die in ihm enthaltenen Mikroorganismen sind ohne einen hohen Wassergehalt nicht überlebensfähig.

Erfindungsgemäß wird durch eine gezielte intensive Trocknung der trinkwasserberührten Oberflächen dem Biofilm das Wasser entzogen. Dadurch schrumpft der Biofilm und verliert den Halt an seiner Träger-Oberfläche. Der getrocknete oder wenigstens teilentwässerte Biofilm wird danach leicht von der Oberfläche gelöst und kann aus dem Leitungssystem ausgespült werden. Aus dem zunächst zusammenhängenden und intakten Biofilm bilden sich durch Wasserverlust und Schrumpfungsprozesse feine dünne Partikel, Flocken und lockere Plaques, welche nach Abschluss des Trocknungsschritts mit Trinkwasser und/oder einer geeigneten Spüllösung aus dem System gespült werden können.

Die Trocknung wird erfindungsgemäß vorzugsweise mit Luft durchgeführt, die in der Lage ist, viel Feuchtigkeit aufzunehmen, d.h. mit erwärmter Luft und/oder vorgetrockneter Luft oder einem anderen erwärmten und/oder vorgetrockneten Gas und/oder Gas/Luft-Gemisch.

Erfindungsgemäß kann zur Erhöhung der antimikrobiellen Wirksamkeit der Behandlung auch ein mikrobiologisch aktives Gas wie beispielsweise Stickstoffmonoxid, Chlor, Chlordioxid, Ozon und/oder ein anderes biozides oder bioaktives Gas zu dem Luftstrom zudosiert werden, um die keimtötende und den Biofilm ablösende Wirkung des an sich "chemiefreien" Trocknungsprozesses zu steigern. Neben solchen Gasen kann im Einzelfall, wenn an die Keimfreiheit besondere Anforderungen gestellt werden und wenn die technischen Voraussetzungen z.B. im Hinblick auf eine ausreichende Dichtigkeit des Rohrleitungssystems gegeben sind, auch ein anderes sterilisierend wirkendes Gas wie z.B. das in der Medizin verwendete Ethylenoxid oder auch Formaldehydgas zugegeben werden.

Nach dem Trocknen wird die wenigstens weitgehend getrocknete Leitung gründlich gespült, in der Regel mit einer wässrigen Spüllösung. Auch eine solche nach dem Trocknungsschritt verwendete Spüllösung ist Teil des Reinigungssystems bzw. erfindungsgemäßen Verfahrens. Um die Wirkung der Spüllösung möglichst effizient zu gestalten, können apparative und/oder chemische Hilfsmittel verwendet werden, die eine möglichst vollständige Entfernung der Trockenrückstände erlauben und die gegebenenfalls einen zusätzlichen Reinigungseffekt auch gegenüber Kalk- und andere Ablagerungen entwickeln. Die Spülung erfolgt vorzugsweise unter Bedingungen, bei denen auf die getrockneten Beläge (Biofilme) möglichst große Strömungskräfte einwirken. Solche Bedingungen sind am leichtesten in Rohrleitungen erreichbar. Es zur Wirkungsverstärkung beispielsweise auch möglich, der Spüllösung abrasiv wirkende Granulate oder andere Teilchen zuzugeben, die in der Spüllösung suspendiert sind oder darin schwimmen und von dieser über die Beläge transportiert werden.

Für großflächige Wände, wie sie in Wasserbehältern oder Wasserbecken vorkommen, eignet sich das erfindungsgemäß Verfahren weniger, und zwar einmal wegen der Schwierigkeit, solche Wände mit trockenen Gasströmen effektiv zu trocken, sowie auch deshalb, weil eine Spülung, wie sie in Rohrleitungen zur Anwendung gebracht werden kann, nicht ohne weiteres möglich ist. Das Verfahren ist insbesondere solche Strukturen oder Hohlraumabschnitte geeignet, die luftdicht abgeschlossen werden können.

Die Spüllösung kann auch Desinfektionsmittel enthalten, die Reste von Biofilmen zerstören. Es kann ferner eine bevorzugte Ausführungsform des Verfahrens darstellen, die Spüllösung gegebenenfalls in einem geschlossenen Kreislauf, mehrfach und mit hohen Spülgeschwindigkeiten zu verwenden. Der Vorgang des Trocknens und des Spülens kann gegebenenfalls auch mehrfach hintereinander angewendet werden, um einen gründlicheren Reinigungs- und Desinfektionseffekt zu erzielen.

Nachfolgend wird die Erfindung anhand eines Ausführungsbeispiels bzw. Rechenbeispiels für die Durchführung des erfindungsgemäßen Verfahrens noch näher erläutert.

### Ausführungsbeispiel:

Eine Trinkwasserleitung aus Stahl mit einer Länge von 100 m und einem Durchmesser von 2,54 cm (1 inch) hat ein Volumen von ca. 58 1 und eine innere Oberfläche von ca. 8,5 m². Wenn man für eine Modellrechnung annimmt, dass die Leitung mit einem Biofilm einer mittleren Dicke von 1 mm gleichmäßig ausgekleidet ist, beträgt das Volumen des Biofilms ca. 8,5 1. Vernachlässigt man die festen Bestandteile des Biofilms, kann man für eine Abschätzung der erforderlichen Verfahrensbedingungen von der Annahme ausgehen, dass ca. 8,5 kg Wasser entfernt werden müssen, damit der Biofilm vollständig getrocknet wird.

Luft von 20°C mit 50% relativer Feuchte enthält 7,7 g Wasser in 1 kg Luft. Sie kann weitere 7,8 g/l Wasser aufnehmen und ist dann mit 100% relativer Feuchte gesättigt (Mollier-h-x-Diagramm). Wird Luft von etwa Raumtemperatur verwendet, muss die Verdunstungswärme von der Umgebung aufgebracht werden. Es errechnet sich, dass zur Verdunstung von 8,5 kg Wasser 980 m³ Luft benötigt werden.

Die Verdunstungswärme kann jedoch wenigstens teilweise auch vor der Zufuhr der Trocknungsluft zum Rohrleitungssystem durch Aufheizen zugeführt werden. Eine Ausgangsluft von 20°C mit 50% relativer Feuchte wird beispielsweise auf 41°C aufgeheizt, wodurch die relative Feuchte zusätzlich abgesenkt wird, und dann durch das Rohr geleitet. Sie nimmt dabei das Wasser aus dem Biofilm auf und verlässt schließlich mit einer Temperatur von 20°C und 100% relativer Feuchte das Rohr. In einem solchen Falle wird in obigem Beispiel eine Energiemenge von 21800 kJ oder ca. 6 kWh Wärmeenergie benötigt.

Diese Berechnung gilt für die obigen Randbedingungen, bei denen von einer 1 mm dicken durchgehenden Belegung ausgegangen wird. Im realen Fall sollte die Belegung jedoch deutlich geringer sein und eher bei 0,1 mm liegen. Andererseits müssen neben dem im Biofilm gebundenen Wasser auch andere Feuchtigkeitsreste aus dem System entfernt werden, so dass die insgesamt aufzuwendende Energiemenge in dieser Form als realitätsnahe Abschätzung angesehen werden kann. Nicht berücksichtigt sind allerdings zusätzliche technische Wärmeverluste, mit denen in der Praxis stets gerechnet werden muss.

Da Rohrleitungssysteme sehr verschiedenartig gestaltet sein können, z.B. aufgrund ihrer Geometrie, Verzweigung und der dadurch bedingten unterschiedlichen Strömungsverhältnisse, und sich auch die kinetischen Verhältnisse bei der Trocknung in den Rohrleitungen theoretisch nicht sicher voraussagen lassen, ist eine gewisse praktische Erprobung zur empirischen Ermittlung der jeweils optimalen Verfahrensbedingungen in den meisten Fällen Teil der Durchführung des erfindungsgemäßen Verfahrens.

Eine mögliche Ausführungsform eines erfindungsgemäßen Verfahrens wird nachfolgend anhand des Schemas von Figur 1 noch genauer beschrieben:
Für die Durchführung einer Ausführungsform des erfindungsgemäßen Verfahrens wird zuerst das Wasser aus der zu behandelnden Anlage, z.B. einem Rohrnetz, einer Rohrleitung oder einem Abschnitt einer Rohrleitung, aus denen Biofilme entfernt werden sollen, entfernt, z.B. durch Ablassen und/oder Austreiben mit Druckluft. Dabei kann es bereits zu einer oberflächlichen Vortrocknung kommen.

Gefilterte Luft 1 wird in einem entsprechend den technischen Kenndaten der zu behandelnden Rohrleitung ausgelegten Verdichter 2 komprimiert. Die Luft wird vor dem Einsatz gegebenenfalls vorgetrocknet. Falls erforderlich, können dabei auch Ölspuren aus der Luft eliminiert werden. Für die genannte Vortrockung können an sich beliebige Verfahren, die das Erreichen des gewünschten Trocknungsgrads gewährleisten, zur Anwendung kommen, z.B. chemische Verfahren (Einsatz von Trockenmitteln in Form durchströmter Teilchenbetten) oder physikalische Verfahren (Kondensation, Kompression und Entspannung).

Die Luft wird dann gegebenenfalls in einer Erwärmungseinrichtung 3, welche zweckmäßigerweise mit elektrischer oder Verbrennungsenergie betrieben wird, erwärmt und in die entleerte Trinkwasserleitung 5 eingeleitet. Gegebenenfalls ist vorher bereits eine Vortrocknung der Rohrleitung mit nicht erwärmter, aber getrockneter Luft erfolgt, bei der freies Wasser und Flüssigkeitsfilme von feuchten Oberflächen entfernt wurden. Über eine Dosiereinrichtung 4, die zwischen der Erwärmungseinrichtung 3 und der zu behandelnden Trinkwasserleitung 5, die keine Flüssigkeitssäule bzw. kein stehendes oder fließendes Wasser mehr enthält, angeordnet ist, kann wahlweise ein mikrobiologisch wirksames Gas zudosiert werden.

Um den erfingungsgemäß angestrebten Trocknungseffekt zu erreichen, d.h. eine so weitgehende Austrocknung der Biofilme, dass diese ablösbar werden, muss die Trocknungsluft normalerweise mindestens mehrere Minuten durch die Rohrleitung geleitet werden. Die für die Trocknung erforderliche Zeit liegt, in Abhängigkeit von der Größe des behandelten Leitungsnetzes bzw. der Länge der zu trocknenden Rohrleitung und der Gasgeschwindigkeit, in der Regel bei mehreren Minuten, z.B. zwischen 5 min und 45 min. Nach dem Austritt aus der Trinkwasserleitung werden die Luft und/oder das Luft/Gas-Gemisch analysiert, indem der Gasstrom über eine analytische Station 6 zu einem Gasauslass 7 geleitet wird. In der analytischen Station wird kontinuierlich oder intermittierend die relative Feuchte des austretenden Gasstroms gemessen. Der Endpunkt der Behandlung wird beim Unterschreiten eines zuvor festgelegten Grenzwertes für die relative Luftfeuchtigkeit des Gasstroms angezeigt. Weiterhin können hier auch die Konzentrationen der mikrobiologisch wirksamen Gase gemessen werden.

Nach der Trocknung wird das System über die gleichen Zugänge, über die die Trocknung erfolgte, gespült. Hierzu wird der Ein- und Auslass des Systems ggf. kurz geschlossen, und die Spüllösung wird vorzugsweise zur nachhaltigeren Wirkung im Kreis gepumpt. Als Kenngröße dafür, dass der Spülvorgang beendet werden kann, kann die Feststellung dienen, dass die Trübung der Spüllösung nicht weiter ansteigt oder eine frische Lösung für die Spülung nicht mehr trüb wird.

Die oben anhand des technologischen Schemas von Figur 1 erläuterte Vorgehensweise ist in vielfacher Hinsicht modifizierbar. So kann die Strömungsrichtung des Luft- und/oder Gasstroms und/oder der Spüllösung in Anpassung an die speziellen Gegebenheiten der behandelten Anlage in verschiedener Weise variiert werden. Sie kann der Richtung der normalen Fließrichtung des Wassers in der Anlage entsprechen, oder entgegen dieser Fließrichtung gewählt werden, oder sie wird während des Trocknungs- und/oder Spülschritts variiert oder pulsartig verändert. Die Spüllösung kann im Kreislauf geführt werden, und es kann auch eine Spüllösung verwendet werden, die desinfizierende und/oder belaglösende Zusätze enthält. Die Trocknungs- und/oder Spülschritte können mehrfach durchgeführt werden.

Die Strömungsgeschwindigkeit des Luft- und Gasstroms kann so variiert werden, dass eine optimale Trocknung erreicht wird. Da das Verfahren an wasserfreien Rohrleitungen durchgeführt wird, muss das Gas nicht in eine Wassersäule gedrückt werden, d.h. die Förderung des Luft- und/oder Gasstroms muss nicht als Druckluftförderung erfolgen, sondern der Luft- und/oder Gasstrom kann auch durch Ansaugen durch die Anlage gefördert werden, z.B. durch austrittseitiges Ansaugen eines Luft- und/oder Gasstroms, der an seiner Eintrittsseite in das Rohrleitungssystem durch eine Heizeinrichtung gesaugt und dabei erwärmt wurde.

Ist die wasserfreie Anlage, z.B. eine Rohrleitung, mit einer Saugpumpe verbunden, kann diese auch so genutzt werden, dass z.B. zum Vortrocknen einer Rohrleitung in dieser ein mehr oder weniger starker Unterdruck erzeugt wird, der den Trocknungseffekt verstärkt.

Wird dem Luft- und/oder Gasstrom ein desinfizierendes Gas zudosiert, z.B. in einer Endphase der Behandlung, nachdem bereits eine weitgehende Trocknung erreicht ist, kann die Einwirkung des desinfizierenden Gaszusatzes auf die Biofilme oder Biofilmreste verlängert und intensiviert werden, indem man die Förderung des Luft- und Gasstroms verlangsamt oder indem man sie zeitweise unterbricht und das desinfizierende Gas in einer statischen Atmosphäre zur Einwirkung bringt.

Das erfindungsgemäße Verfahren lässt sich besonders vorteilhaft zur Reinigung und Desinfizierung von Rohrleitungssystemen in größeren Bauobjekten einsetzen, in denen viele Menschen mit Wasser versorgt werden müssen, z.B. in Krankenhäusern, Wohnanlagen, Seniorenstiften, Hotels und andren Beherbergungseinrichtung und Mietkomplexen. Die Behandlung kann beispielsweise über Nacht erfolgen, wenn der Wasserbedarf gering ist. Da außerdem ein wesentlicher Teil der Reinigung mit Luft erfolgen kann, wird das Risiko vermindert, dass es zu einem unerwünschten Kontakt der Menschen im behandelten Objekt mit reizenden oder gesundheitsschädlichen Mitteln kommt. In derartigen großen Objekten kann die Behandlung vorteilhafter Weise in Etappen erfolgen, indem verschiedene Abschnitte eines Leitungssystems, beispielsweise bestimmte Leitungsstränge oder Etagen eines Objekts nacheinander behandelt werden. Natürlich ist es aber auch nicht ausgeschlossen, das erfindungsgemäße Verfahren auch in kleinerem Maßstab, z.B. bei der Sanierung des Rohrleitungsnetzes eines Einfamilienhauses, einzusetzen.

### Legende:

(1) Luftfilter
(2) Verdichter
(3) Erwärmungseinrichtung
(4) Dosiereinrichtung
(5) Trinkwasserleitung
(6) analytikstation
(7) Auslass

## Patentansprüche

1. Verfahren zur Entfernung von Biofilmen, die an den mit Wasser in Kontakt stehenden Oberflächen von wasserführenden Leitungsnetzen, Rohrleitungen und Teilabschnitten davon sowie von durchströmten Behältnissen aus Anlagen zur Bereitstellung und Versorgung mit Trinkwasser und Brauchwasser gebildet wurden, bei dem man
- das Wasser aus der zu reinigenden Anlage, oder aus zu reinigenden Teilabschnitten dieser Anlage entfernt,
- einen Luft- oder Gasstrom, dem man vor seiner Einleitung in die zu behandelnde Anlage gegebenenfalls eines oder mehrere desinfizierende, wasserbindende oder sterilisierend wirkende Gase zudosiert, an den Belägen vorbei führt, um sie weitgehend zu trocknen und so ablösbar zu machen,
- wobei man den Feuchtigkeitsgehalt sowie gegebenenfalls den Gehalt zudosierter Gase in dem aus der behandelten Anlage austretenden Luft- und/oder Gasstrom analytisch überwacht, wobei der Endpunkt der Behandlung als Unterschreiten eines zuvor festgelegten Grenzwerts für die relative Luftfeuchtigkeit angezeigt wird, und
- die wenigstens teilweise getrockneten Beläge anschließend mit einer Spülflüssigkeit aus der behandelten Anlage ausspült.

2. Verfahren nach Anspruch 1, wobei ein vorgewärmter Luft- und/oder Gasstrom zugeführt wird.

3. Verfahren nach einem der Ansprüche 1 oder 2, wobei nach der Trocknung mit dem Luft- und/oder Gasstrom die getrockneten Beläge mit Trinkwasser oder einer geeigneten Spüllösung aus der behandelten Anlage ausgespült werden.

4. Verfahren nach einem der Ansprüche 1 bis 3, wobei die Strömungsrichtung des Gas- und/oder Luftstroms und/oder der Spüllösung in Richtung der normalen Fließrichtung des Wassers in der Anlage oder entgegen dieser Fließrichtung gewählt wird oder während des Trocknungs- und/oder Spülschritts variiert wird.

5. Verfahren nach einem der Ansprüche 1 bis 4, wobei die Spüllösung im Kreislauf geführt wird.

6. Verfahren nach einem der Ansprüche 1 bis 5, wobei eine Spüllösung verwendet wird, die desinfizierende und/oder belaglösende Zusätze enthält.

7. Verfahren nach einem der Ansprüche 1 bis 6, wobei die Trocknungs- und/oder Spülschritte mehrfach durchgeführt werden.

## Claims

1. Method for removing biofilms formed on the water-contacting surfaces of water-carrying pipe networks, pipelines and sections thereof and of containers through which medium flows from systems for providing and supplying drinking water and industrial water, in which method
- the water is removed from the system to be cleaned or from sections of this system to be cleaned,
- an air or gas flow to which one or more disinfectant, water-binding or sterilizing gases are added, if necessary, before this flow is introduced into the system to be treated, is guided past the coatings in order to largely dry them and thus make them removable,
- wherein the moisture content and, if necessary, the content of added gases in the air and/or gas flow emerging from the treated system is analytically monitored, wherein the end point of the treatment is indicated as a value falling below a predetermined limit value for the relative humidity, and
- the at least partially dried coatings are then rinsed out of the treated system with a rinsing liquid.

2. Method according to claim 1, wherein a preheated air and/or gas flow is supplied.

3. Method according to any of claims 1 or 2, wherein, after drying with the air and/or gas flow, the dried coatings are rinsed out of the treated system with drinking water or a suitable rinsing solution.

4. Method according to any of claims 1 to 3, wherein the flow direction of the gas and/or air flow and/or of the rinsing solution is selected in the direction of the normal flow direction of the water in the system or against this flow direction or is varied during the drying and/or rinsing step.

5. Method according to any of claims 1 to 4, wherein the rinsing solution is circulated.

6. Method according to any of claims 1 to 5, wherein a rinsing solution is used that contains disinfectant and/or plaque-removing additives.

7. Method according to any of claims 1 to 6, wherein the drying and/or rinsing steps are carried out several times.

## Revendications

1. Procédé pour éliminer des biofilms qui se forment sur les surfaces en contact avec l'eau des réseaux de canalisation, des tuyauteries et des tronçons partiels de celles-ci, ainsi que des réservoirs traversés par l'eau des installations de préparation et d'alimentation en eau potable et en eau industrielle, dans lequel
- on retire l'eau de l'installation à nettoyer ou des tronçons partiels de cette installation à nettoyer,
- avant d'être introduit dans l'installation à traiter, un flux d'air ou de gaz auquel on ajoute le cas échéant un ou plusieurs gaz à effet désinfectant, hydrophile ou stérilisant, est amené le long des dépôts afin de les sécher dans une large mesure et de les rendre ainsi détachables,
- on surveille analytiquement la teneur en humidité et éventuellement la teneur en gaz ajoutés dans le flux d'air et/ou de gaz sortant de l'installation traitée, le point final du traitement étant affiché comme un passage au-dessous d'une valeur limite déterminée auparavant pour l'humidité relative, et
- les dépôts au moins partiellement séchés sont ensuite chassés à l'eau hors de l'installation traitée avec un liquide de rinçage.

2. Procédé selon la revendication 1, dans lequel on fournit un flux d'air et/ou de gaz préchauffé.

3. Procédé selon l'une des revendications 1 ou 2, dans lequel, après séchage avec le flux d'air et/ou de gaz, les dépôts séchés sont chassés à l'eau hors de l'installation traitée avec de l'eau potable ou à l'aide d'une solution de rinçage appropriée.

4. Procédé selon l'une des revendications 1 à 3, dans lequel la direction d'écoulement du flux d'air et/ou de gaz et ou de la solution de rinçage est choisie en direction de la direction d'écoulement normale de l'eau dans l'installation ou en sens opposé à cette direction d'écoulement, ou bien elle est variée pendant l'étape de séchage et/ou de rinçage.

5. Procédé selon l'une des revendications 1 à 4, dans lequel la solution de rinçage circule en circuit fermé.

6. Procédé selon l'une des revendications 1 à 5, dans lequel on utilise une solution de rinçage qui contient des additifs désinfectants et/ou détachant les dépôts.

7. Procédé selon l'une des revendications 1 à 6, dans lequel les étapes de séchage et/ou de rinçage sont exécutées plusieurs fois.
